# EUROPÄISCHE PATENTANMELDUNG

(11) **EP 4 671 081 A1**
(43) Veröffentlichungstag der Anmeldung: **31.12.2025**
(21) Anmeldenummer: 24184921.5
(22) Anmeldetag: 27.06.2024
(51) Int. Cl.: B61L 5/10

(54) **WEICHENVERSTELLEINRICHTUNG MIT VERBESSERTEN LAUFEIGENSCHAFTEN**

(71) Anmelder: Siemens Mobility AG, 8304 Wallisellen (CH)
(72) Erfinder: Felix, Jon, 8152 Opfikon (CH)
(74) Vertreter: Siemens Patent Attorneys

(57) **Zusammenfassung**

Weichenverstelleinrichtung, insbesondere einen Klinkenverschluss (KV), mit einer beweglichen Komponente (6) zum Verstellen einer Weichenzunge (7) gelöst, wobei die bewegliche Komponente (6) auf und/oder in einer ortsfesten Komponente (2) geführt ist und zur Lagerung der beweglichen Komponente (6) eine Rollvorrichtung (16) für die bewegliche Komponente (6) vorgesehen ist.

## Beschreibung

Die vorliegende Erfindung betrifft eine Weichenverstelleinrichtung, insbesondere einen Klinkenverschluss, mit einer beweglichen Komponente zum Verstellen einer Weichenzunge, wobei die bewegliche Komponente auf und/oder in einer ortsfesten Komponente geführt ist.

Zur Umstellung von Weichen ist eine Vielzahl unterschiedlicher Verstellvorrichtungen bekannt. Häufig werden Klammerspitzen- oder Klinkenverschlüsse eingesetzt. Letztgenannter Klinkenverschluss ist beispielsweise aus der europäischen Patentanmeldung EP 0 624 508 A1 bekannt.

Bei all diesen Weichenverschlüssen entsteht an den Reibkontaktflächen der beweglichen und der ortsfesten Komponenten, die die Verstellung einer Weiche herbeiführen bzw. bei dem Verstellvorgang mitbewegt werden, nach einer längeren Betriebsdauer ein von der Anzahl der absolvierten Umstellzyklen der Weiche abhängender Verschleiss zwischen den Reibpartnern.

Eine Besonderheit besteht hierbei bei den Klinkenverschlüssen, bei denen der Verschlussträger aus einer Aluminiumbronze hergestellt ist und die meist aus unlegiertem Baustahl bestehende Schieber- oder Nockenstange mit der Aluminiumbronze ein Reibpaar bildet. Bei diesem Reibpaar sind die guten Gleit- und Notlaufeigenschaften der Aluminiumbronze stark erwünscht, teilweise entsteht aber trotzdem ein relativ hoher Verschleiss. Bei fortgeschrittenem Verschleiss kann hierdurch sogar die Weichenzungenwanderung behindert werden.

Neben der Bewegung der Schieberstange in einer Richtung senkrecht zum Gleiskörper findet auch eine temperaturbedingte Zungenwanderung in Richtung des Gleises statt. Ist die Nockenstange bereits stark durch die Translationsbewegung senkrecht zum Gleis in den Träger eingearbeitet, kann sich der Klinkenverschluss durch die Zungenwanderung verklemmen.

Beim Umstellvorgang der Weiche gleitet die Schieberstange somit auf diesen Gleitplatten. Aufgrund der Reibung zwischen Schieberstange und Gleitplatten (Verschlussträger) resultiert Verschleiss. Je nach Umgebungsbedingungen wird die Lebensdauer dieser Konfiguration zusätzlich verkürzt und die Gleitplatte und ggf. weitere Verschlussteile müssen ausgetauscht werden.

Konventionelle Verschlussträger mit Gleitplatten haben daher die folgenden Nachteile:
Die Lebensdauer der Gleitplatten ist begrenzt.

Der Verschleiss erhöht sich je ungünstiger die Umweltbedingungen sind.

Bei gewissen Umweltbedingungen (Staub, Sand, etc.) kann die Gleitplatte nicht geschmiert werden, weil daraus zusätzlicher Verschleiss resultiert würde.

Die Lagerung ist sehr starr und kann kaum Vibrationen absorbieren, was wiederum den Verschleiss erhöht.

Der vorliegenden Erfindung liegt daher die Aufgabe zugrunde, eine Weichenverstelleinrichtung, insbesondere einen Klinkenverschluss, mit mindestens einer beweglichen Komponente zum Verstellen einer Weichenzunge anzugeben, bei dem der Verschleiss durch Reibung klein gehalten werden kann und die Weiche dennoch nicht allzu häufig zu schmieren und zu warten ist.

Diese Aufgabe wird erfindungsgemäss durch eine Weichenverstelleinrichtung, insbesondere einen Klinkenverschluss, mit einer beweglichen Komponente zum Verstellen einer Weichenzunge gelöst, wobei die bewegliche Komponente auf und/oder in einer ortsfesten Komponente geführt ist und zur Lagerung der beweglichen Komponente eine Rollvorrichtung für die bewegliche Komponente vorgesehen ist.

Auf diese Weise kann für die bewegliche Komponente eine Lagerung geschaffen werden, die bei der durch einen Weichenumlauf bedingten Bewegung der beweglichen Komponente eine praktisch reibungsfreie Verstellung der beweglichen Komponente ermöglicht. Damit wird der früher bekannte Verschleiss einer Gleitlagerung praktisch eliminiert. Auch der Wartungsaufwand für die Rollvorrichtung, insbesondere dessen Schmierung, kann im Vergleich zur im Stand der Technik verwendeten Gleitlagerung sehr niedrig gehalten werden.

In einer zweckmässigen Weiterbildung der Erfindung kann die Rollvorrichtung in die ortsfeste Komponente integriert sein und dabei vorzugsweise, als Rollenplatte ausgestaltet sein. Diese Rollenplatte kann dann beispielsweise mit der ortsfesten Komponente verschraubt oder verschweisst oder auf sonst wie angemessenen Weise befestigt sein.

In einer besonders zweckmässigen Anwendung der vorliegenden Erfindung kann die bewegliche Komponente die Schieberstange eines Klinkenverschlusses sein.

In einer weiteren vorteilhaften Ausgestaltung der vorliegenden Erfindung kann die Weichenverstelleinrichtung dahingehend ausgestaltet sein, dass die ortsfeste Komponente ein Verschlussträger eines Klinkenverschlusses ist, der vorzugsweise ausgebildet ist an einer Stockschiene befestigt zu werden. Somit kann die Schieberstange des Klinkenverschlusses auf der in einer Durchführung des Verschlussträgers anordenbaren Rollvorrichtung praktisch reibungsfrei verstellt werden, d.h eine Bewegung ausüben, die im Wesentlichen senkrecht zur Orientierung des eigentlichen Gleises (Stockschienen) verläuft.

In einer weiteren zweckmässigen Ausgestaltung der vorliegenden Erfindung kann die Rollvorrichtung mindestens eine Rolle umfassen, die vorzugsweise als Stahlrolle ausgestaltet ist und weiter vorzugsweise mit einer Gummischicht an der Rollflächen der Rolle versehen ist.

In einer weiteren zweckmässigen Ausgestaltung der vorliegenden Erfindung kann die mindestens eine Rolle in der Höhe verstellbar sein, wobei bei der Verwendung von mindestens zwei Rollen vorzugsweise jede Rolle für sich einzeln höhenverstellbar sein kann. Zudem ist es auch denkbar, dass bei Anordnung von zwei Rollen per se eine der beiden Rollen höher montiert ist als die Andere.

Es besteht auch die Möglichkeit unterschiedliche Gummihärten als Rollenbelag zu verwenden. Damit sind unterschiedliche Kraft/Weg-Bereiche realisierbar, damit die grundlegende Verschlussfunktionalität (sicheres Schliessen in der Endlage) sehr akzentuiert sichergestellt werden kann. Beim Verschliessen der Weichenzunge wird die Verschlussklinke durch die Verschlussstange nach oben gedrückt. Mit der metallischen (starren) Gleitplatte gemäss dem Stand der Technik resultiert am Kopf der Verschlussklinke (in der Endlage) in der vertikalen Richtung keine Kraft mehr. Die Gummirollen und im Besonderen die Härte der Gummirollen können so eingestellt werden, dass eine Kraft in vertikaler Richtung resultiert, was bedeutet, dass die Verschlussklinke quasi verspannt bzw. nach oben gedrückt würde. Durch die schräge Kontaktfläche der Verschlussklinke/Verschlussträger resultiert eine Anpresskraft der Weichenzunge, was ein optimales Schliessen der Weichenzunge ermöglicht.

Die Einbaulage der Rolle(n) kann zudem auch noch leicht schräg zur Längsachse der Schieberstange orientiert sein, womit erreicht werden kann, dass die longitudinale Bewegung der Weichenzunge (Zungenwanderung) ebenfalls aufgenommen werden kann. Mit der schrägen Anordnung der Rollen wird somit die Zungenwanderung (longitudinale Bewegung der Weichenzungen aufgrund ihrer Temperaturausdehnung), die als gegeben vorausgeschickt werden muss, beherrscht. Dabei kann es zudem vorgesehen sein, dass sich die Rollen durch eine Verschiebbarkeit gegenüber der Schieberstange (im rechten Winkel) ausrichten können. Auf diese Weise kann so ein seitliches Gleiten der Schieberstange auf den Rollen ausgeschlossen werden. In der Quintessenz sind die Rollen in der horizontalen Ebene drehbar gelagert und zusätzlich innerhalb der Drehachse senkrecht zur Schieberstange verschiebbar, damit die Schieberstange darauf sauber laufen kann. Eine solche Anordnung unterstützt dann sowohl das Umstellen der Weiche als auch die Zungenwanderung.

Insgesamt resultieren mit dieser Lösung die folgenden Vorteile:
Die Anordnung ist wartungsfrei und benötigt keine Schmierung (daher resultieren günstige Betriebskosten (Lifecycle cost LCC) in Kombination mit einer nur sehr geringen Beeinflussung der Umwelt infolge des ausbleibenden Abriebs der Aluminiumbronze, der in den Verschlüssen gemäss dem Stand der Technik auftritt. Die Anordnung ist zudem auch unter schwierigen Umweltbedingungen (Staub, Sand etc.) einsetzbar. Der Gummibelag der Rollen wirkt schwingungsdämpfend auf die Verschlussanordnung, was beispielsweise bei langgestreckten Hochgeschwindigkeitsweichen von Vorteil ist.

Weitere vorteilhafte Ausgestaltungen sind in den übrigen Unteransprüchen ausgeführt.

Vorteilhafte Ausgestaltungen der vorliegenden Erfindung werden anhand einer Zeichnung näher erläutert. Dabei zeigen:
- Figur 1: in schematischer Darstellung eine seitliche Ansicht eines Klinkenverschlusses gemäss dem Stand der Technik;
- Figur 2: in schematischer Darstellung eine seitliche Ansicht auf einen Verschlussträger mit einer Aluminiumbronze-Einlegeplatte als Gleitlager für die Schieberstange des Klinkenverschlusses; und
- Figur 3: in schematischer Darstellung eine seitliche Ansicht auf einen Verschlussträger mit einer Rollvorrichtung zur praktisch reibungsfreien Verstellbarkeit der Schieberstange des Klinkenverschlusses.

Die Figuren 1 und 2 zeigen in schematischer Darstellung eine Ansicht auf einen Verschlussträger 2 eines Klinkenverschlusses KV gemäss dem Stand der Technik. Bezüglich der Ausgestaltung eines Klinkenverschlusses wird auf die europäische Patentanmeldung EP 0 624 508 A1 verwiesen, die hiermit als komplett eingeführt gilt. Der Verschlussträger 2 wird an einem Schienenfuss 4 einer Eisenbahnschiene 5 verspannt. Im Verschlussträger 2 wird eine Schieberstange 6 - in Fachkreisen auch Nockenstange genannt - gleitend aufliegend am Boden 12 des Verschlussträgers geführt. Die Schieberstange 6 wird dabei in beide Richtungen 8 zur Verstellung einer Weichenzunge 7 und einer zugehörigen Verschlussklinke 9 verwendet.

Im Stand der Technik bilden der Verschlussträger 2 und die Schieberstange 6 ein Reibpaar, bei dem der Verschlussträger 2 bzw. eine in den Verschlussträger 2 eingebaute Einlegeplatte 14 aus Aluminiumbronze und die Schieberstange 6 aus unlegiertem Baustahl gefertigt sind. Bei diesem Reibpaar stellt die Aluminiumbronze die erforderlichen Gleit- und Notlaufeigenschaften bereit. Als weicherer Partner dieses Reibpaares arbeitet sich die Schieberstange 6 daher im Laufe der Lebensdauer des Klinkenverschlusses, die je nach Beanspruchung unter Umständen 30 Jahre oder auch mehr betragen kann, in den Boden 12 des Verschlussträger 2 bzw. in die Einlegeplatte 14 ein. Aufgrund der thermisch bedingten Ausdehnung einer Weichenzunge 7 (sog. Zungenwanderung) in Richtung des Verlaufs der Stockschiene 5, die in einem Bereich von +/- 20mm liegen kann, findet auch noch eine Parallelverschiebung der Schieberstange 6 in Richtung eines Pfeils 10 statt. Somit ergibt sich bei stark beanspruchten Weichen ein Verschleiss, der nach relativ kurzer Zeit (relativ zu den sonst üblichen Standzeiten der Eisenbahninfrastruktur) ein Auswechseln des Verschlussträgers 2 bzw. seiner Einlegeplatte 14 erforderlich macht.

Diesem Verschleiss wirkt nun die in Figur 3 dargestellte Ausführungsform der Erfindung wirksam entgegen. In der mit Figur 1 identischen Umgebung zeigt die Figur 3 nun in schematischer Darstellung eine Ansicht auf ein gegenüber den Figuren 1 und 2 modifiziertes Verschlusslager 12 mit einer Rollvorrichtung 16. In der hier vorliegende beispielhaften Ausführungsform umfasst die Rollvorrichtung 16 zwei Stahlrollen 18a, 18b jeweils mit einer Gummischicht 20 an der Oberfläche der Rollen 18a, 18b.

In der vorliegenden Ausführungsform ist die Rolle 18b etwas höher positioniert als die zweite Rolle 18a. Im vorliegenden Fall sind die beiden Rollen 18a, 18b jede für sich in der Höhe einstellbar. Es besteht zudem auch die Möglichkeit unterschiedliche Gummihärten für die Gummischicht 20 zu verwenden. Damit sind unterschiedliche Kraft/Weg-Bereich für die Bewegung der Schieberstange 6 realisierbar, damit die grundlegende Verschlussfunktionalität (sicheres Schliessen in der jeweiligen Endlage) sichergestellt werden kann.

Die Einbaulage der Rollen 18a, 18b ist nicht ganz senkrecht zum Verlauf der Schieberstange 6 gewählt, sondern ist leicht schräg zur Achse Schieberstange angeordnet. Die Massnahme kann vorgenommen werden um vor allem die longitudinale Bewegung der Weichenzunge 7 (Zungenwanderung) besser aufnehmen zu können. Dabei kann es zudem vorgesehen sein, dass sich die Rollen durch eine Verschiebbarkeit gegenüber der Schieberstange (im rechten Winkel) ausrichten können. Auf diese Weise kann so ein seitliches Gleiten der Schieberstange auf den Rollen ausgeschlossen werden. In der Quintessenz sind die Rollen in der horizontalen Ebene drehbar gelagert und zusätzlich innerhalb ihrer Drehachse senkrecht zur Schieberstange verschiebbar, damit die Schieberstange darauf sauber laufen kann. Eine solche Anordnung unterstützt dann sowohl das Umstellen der Weiche als auch die Zungenwanderung. Weiter kann auch das Profil der Gummirollen so gewählt sein, dass für die Schieberstange eine Art Kanal mit einer bevorzugten Lauffläche ergibt, sodass die Schieberstange bei einer Bewegung im Zusammenwirken mit diesem Kanal die Rollen automatisch relativ zu der vorliegende Position der Schieberstange im Ausgleich der Zungenwanderung ausrichtet.

Auf diese Weise kann eine Weichenverstellvorrichtung bereitgestellt werden, die bezüglich der Bewegung der Schieberstange 6 in dem Verschlussträger 2 im Wesentlichen wartungsfrei ist und daher auch keine Schmierung benötigt (daher resultieren günstige LCC in Kombination mit geringer Beeinflussung der Umwelt. Diese Anordnung ist auch unter schwierigen Umweltbedingungen (Staub, Sand etc.) einsetzbar, wobei die Gummischicht 20 der Rollen 18a, 18b auch schwingungsdämpfend auf die gesamte Verschlussanordnung wirkt, was im Besonderen bei Hochgeschwindigkeitsweichen im höheren Überfahrgeschwindigkeiten der Züge (beispielsweise grösser 80 km/h) von Vorteil ist.

## Patentansprüche

1. Weichenverstelleinrichtung, insbesondere Klinkenverschluss (KV), mit einer beweglichen Komponente (6) zum Verstellen einer Weichenzunge (7), wobei die bewegliche Komponente (6) auf und/oder in einer ortsfesten Komponente (2) geführt ist, **dadurch gekennzeichnet, dass**
zur Lagerung der beweglichen Komponente (6) eine Rollvorrichtung (16) für die bewegliche Komponente (6) vorgesehen ist.

2. Weichenverstelleinrichtung nach Anspruch 1,
**dadurch gekennzeichnet, dass**
die Rollvorrichtung (16) in die ortsfeste Komponente (2) integriert ist und vorzugsweise als Rollenplatte ausgestaltet ist.

3. Weichenverstelleinrichtung nach Anspruch 1 oder 2,
**dadurch gekennzeichnet, dass**
die bewegliche Komponente die Schieberstange (6) eines Klinkenverschlusses (KV) ist.

4. Weichenverstelleinrichtung nach einem der vorangehenden Ansprüche, **dadurch gekennzeichnet, dass**
die ortsfeste Komponente ein Verschlussträger (2) eines Klinkenverschlusses (KV) ist, der vorzugsweise ausgebildet ist an einer Stockschiene befestigt zu werden.

5. Weichenverstelleinrichtung nach einem der vorangehenden Ansprüche, **dadurch gekennzeichnet, dass**
die Rollvorrichtung (16) mindestens eine Rolle (18a, 18b) umfasst, die vorzugsweise als Stahlrolle ausgestaltet ist und weiter vorzugsweise mit einer Gummischicht (20) an der Rollflächen der Rolle versehen ist.

6. Weichenverstelleinrichtung nach einem der vorangehenden Ansprüche, **dadurch gekennzeichnet, dass**
die mindestens eine Rolle in der Höhe verstellbar ist, wobei bei der Verwendung von mindestens zwei Rollen jede Rolle für sich einzeln höhenverstellbar ist.

7. Weichenverstelleinrichtung nach einem der vorangehenden Ansprüche, **dadurch gekennzeichnet, dass**
eine Einbaulage der Rolle(n) leicht schräg zur Längsachse der Schieberstange ausgerichtet ist.

8. Weichenverstelleinrichtung nach Anspruch 7,
**dadurch gekennzeichnet, dass**
die Rolle um ihre Drehachse verdrehbar und/oder entlang der Drehachse verschiebbar gelagert ist.
